# EUROPÄISCHE PATENTANMELDUNG

(11) **EP 4 745 267 A1**
(43) Veröffentlichungstag der Anmeldung: **20.05.2026**
(21) Anmeldenummer: 24213204.1
(22) Anmeldetag: 15.11.2024
(51) Int. Cl.: C25B 1/04, C25B 15/021, C25B 15/08

(54) **VERFAHREN UND ANLAGE ZUR ERZEUGUNG WENIGSTENS EINES VERFAHRENSPRODUKTS**

(71) Anmelder: Linde GmbH, 82049 Pullach (DE)
(72) Erfinder: Gack, Sebastian, 82049 Pullach (DE); Taube, Carsten, 82049 Pullach (DE); Aumann, Martin, 82049 Pullach (DE); Wagner, Bernhard, 82049 Pullach (DE); Liebhart, Christian, 82049 Pullach (DE); Fruhmann, Christian, 82049 Pullach (DE)
(74) Vertreter: Fischer, Werner

(57) **Zusammenfassung**

Die Erfindung betrifft eine Anlage (100) sowie ein Verfahren zum Betreiben dieser Anlage (100), die eine Verfahrenseinrichtung (115) zur Gewinnung eines Verfahrensprodukts (111) unter Verwendung eines fluiden Verfahrensedukts (131) sowie eine elektronische Komponente (113) aufweist, wobei die elektronische Komponente (113) unter Verwendung eines Wärmeträgers temperiert werden kann. Kennzeichnend hierbei ist, dass das fluide Verfahrensedukt (131) stromaufwärts der Verfahrenseinrichtung (115) als Wärmeträger zur Temperierung der elektronischen Komponente (113) einsetzbar ist.

## Beschreibung

### Gebiet

Die Erfindung betrifft ein Verfahren zum Betreiben einer Anlage zur Gewinnung eines Verfahrensprodukts sowie eine Anlage zur Gewinnung eines Verfahrensprodukts.

### Hintergrund

Zur Gewinnung von Wasserstoff kann Wasser unterschiedlichen Elektrolyseverfahren unterworfen werden. Man unterscheidet beispielsweise zwischen Hochtemperatur- und Niedertemperatur- sowie zwischen Hochdruck- und Niederdruckverfahren. Beispiele sind alkalische Elektrolyseverfahren (engl. Alkaline Electrolysis, AEL), Elektrolyseverfahren unter Verwendung von Protonenaustauschmembranen (engl. Proton Exchange Membrane, PEM), Elektrolyseverfahren unter Verwendung von Anionenaustauschmembranen (engl. Anion Exchange Membrane, AEM), Elektrolyseverfahren unter Verwendung von Festoxidelektrolysezellen (engl. Solid Oxide Electrolysis Cell, SOEC) und Elektrolyseverfahren unter Verwendung von protonenleitenden Keramiken (engl. Proton Ceramic Electrolysis, PCE).

Hochtemperaturverfahren können beispielsweise bei 400°C bis 700°C durchgeführt werden, wobei auch hier alkalische Elektrolyten mit angepassten Membranen, beispielsweise Polysulfonmembranen, und die erwähnten Festoxidelektrolysezellen sowie Sauerstoffionen leitende Hochtemperaturmaterialien verwendet werden können. Letztere umfassen insbesondere dotiertes Zirkoniumdioxid oder dotierte Oxide anderer seltener Erden, die bei mehr als 600°C technisch signifikant leitfähig werden. Niederdruckverfahren werden typischerweise bei Atmosphärendruck, Hochdruckverfahren dagegen deutlich oberhalb hiervon, beispielsweise bei Drücken von bis zu 30 bar, durchgeführt. Der technische Hintergrund und Ausgestaltungen von Elektrolyseverfahren ist in den Absätzen [0019] bis [0024] der EP 3 766 831 A1 beschrieben. Ferner wird auf einschlägige Fachliteratur verwiesen.

In Elektrolyseverfahren wird typischerweise demineralisiertes, Wasser eingesetzt. Auch andere Verfahren verwenden Wasser, insbesondere demineralisiertes Wasser zur Gewinnung von entsprechenden Produkten. Die vorliegende Erfindung ist nicht auf Elektrolyseverfahren beschränkt, sondern eignet sich in gleicher Weise auch für derartige andere Verfahren. Daher wird nachfolgend allgemein auf eine Anlage mit einer Verfahrenseinrichtung Bezug genommen, in der ein Verfahrensedukt, insbesondere demineralisiertes Wasser, zu einem Verfahrensprodukt umgesetzt wird.

Zur Versorgung einer entsprechenden Verfahrenseinrichtung mit elektrischer Leistung und zur Steuerung der Verfahrenseinrichtung weist die Verfahrenseinrichtung elektronische Komponenten auf. Aufgrund der Verlustleistung der elektronischen Komponenten heizen diese sich mit der Zeit auf und müssen durch einen Kühlkreislauf gekühlt werden. Dazu wird in der Regel ein geschlossener Kühlkreislauf, durch den ein fluides Kühlmittel fließt, verwendet. Weiterhin ist auch denkbar, dass die elektronischen Komponenten beispielsweise aufgrund der Jahreszeit oder der Wetterlage kalt sind und durch den Kühlkreislauf erwärmt werden müssen. Daher wird nachfolgend auch der Begriff der Temperierung verwendet. Eine Anlage, deren Teil eine entsprechende Verfahrenseinrichtung ist, insbesondere eine industrielle Großanlage, weist ferner zusätzliche elektronischen Komponenten auf, die während des Betriebs der Anlage gekühlt oder erwärmt, d.h. temperiert, werden müssen.

Die vorliegende Erfindung stellt sich vor diesem Hintergrund die Aufgabe, verbesserte Möglichkeiten zum Betreiben von Anlagen zur Gewinnung von Verfahrensprodukten sowie entsprechend verbesserte Anlagen anzugeben.

### Übersicht

Vor diesem Hintergrund werden ein Verfahren zum Betreiben einer Anlage zur Gewinnung eines Verfahrensprodukts und eine Anlage zur Gewinnung eines Verfahrensprodukts mit den Merkmalen der unabhängigen Patentansprüche vorgeschlagen. Ausgestaltungen sind Gegenstand der abhängigen Patentansprüche und der nachfolgenden Beschreibung.

Die Anlage weist dabei eine Verfahrenseinrichtung auf, wobei die Verfahrenseinrichtung zur Gewinnung des Verfahrensprodukts unter Einsatz des Verfahrensedukts, insbesondere unter Einsatz von demineralisiertem Wasser, eingerichtet ist. Weiterhin umfasst die Anlage eine elektronische Komponente. Bei der Verfahrenseinrichtung handelt es sich beispielsweise um eine Elektrolyseeinrichtung oder eine andere Verfahrenseinrichtung, die demineralisiertes Wasser als Verfahrensedukt verwendet, wie beispielsweise die Vorwäschesäule einer Sauergaswäsche oder einen Dampferzeuger.

Es versteht sich, dass immer dann, wenn nachfolgend von einer Komponente, einem Edukt oder einem Produkt die Rede ist, sich die entsprechenden Erläuterungen auch auf mehrere Komponenten, Edukte oder Produkte erstrecken können und dann in gleicher oder entsprechender Weise gelten.

Die elektronische Komponente der Anlage, wie beispielweise ein Stromrichter, der zur Versorgung der Verfahrenseinrichtung mit elektrischer Energie eingerichtet ist, eine Batterie zur Speicherung von elektrischer Energie, die zum Betreiben der Verfahrenseinrichtung verwendet werden kann, oder ein Datenzentrum, müssen während des Betriebs der Anlage gekühlt oder erwärmt, d.h. temperiert werden. Dazu werden herkömmlicherweise geschlossene Wärmeträgerkreisläufe verwendet, in denen fluide Chemikalien als Wärmeträger und Inhibitor, beispielsweise als Korrosionsinhibitor und/oder Frostschutzmittel, verwendet werden. Dadurch entsteht allerdings ein erhöhter Investitions-, Überwachungs-, Steuer- sowie Wartungsaufwand.

Durch die Verwendung eines Durchlauftemperiersystems (im Folgenden kurz Durchlaufsystem), in dem das Verfahrensedukt vor seinem Einsatz in der Verfahrenseinrichtung als Wärmeträger im Durchlauf verwendet wird, können die Investition- und Betriebskosten der Anlage gesenkt werden, da beispielsweise auf eine Kreislaufpumpe und Wärmetauscher zur Kühlung bzw. Anwärmung des Wärmeträgers verzichtet werden kann. Weiterhin ist auch der Überwachungs-, Steuer- sowie Wartungsaufwand des Durchlaufsystems reduziert. Zusätzlich kann durch die Verwendung des Verfahrensedukts als Wärmeträger die Umweltbelastung, die durch die in geschlossenen Kühlkreisläufen verwendeten Chemikalien entsteht, reduziert werden.

Weiterhin wird das Verfahrensedukt durch die Verwendung als Wärmeträger temperiert, sodass sich der (Energie-)Aufwand, der betrieben werden muss, um das Verfahrensedukt auf die zur Gewinnung des Verfahrensprodukts notwendige bzw. effiziente Temperatur zu bringen, reduziert.

In dem erfindungsgemäßen Verfahren zum Betreiben einer Anlage zur Gewinnung eines Verfahrensprodukts unter Einsatz eines fluiden Verfahrensedukts, insbesondere von demineralisiertem Wasser, ist vorgesehen, dass die elektronische Komponente der Anlage durch ein Durchlaufsystem temperiert wird. Im Durchlaufsystem wird das Verfahrensedukt als Wärmeträger verwendet, d.h. das Verfahrensedukt durchläuft das Durchlaufsystem nur ein einziges Mal und wird nicht zurückgeführt. Anschließend wird das im Durchlaufsystem als Wärmeträger verwendete Verfahrensedukt zur Gewinnung des Verfahrensprodukts verwendet. Dabei wird zumindest ein Teil, bevorzugt aber die gesamte Menge des als Wärmeträger verwendeten Verfahrensedukts in der Verfahrenseinrichtungen zur Gewinnung des wenigstens einen Verfahrensprodukts verwendet. Dadurch werden die zuvor genannten Vorteile, insbesondere reduzierte Investitions- und Betriebskosten, erzielt.

In einer Ausführungsform handelt es sich bei der elektronischen Komponente der Anlage um einen Stromrichter mit einem Wechselspannungskreis und einem Gleichspannungskreis, wobei der Stromrichter dazu eingerichtet ist, mit einer Wechselspannungsquelle verbunden zu werden und die wenigstens eine Verfahrenseinrichtung mit einer Gleichspannung zu versorgen. Dabei wird der Wechselspannungskreis, insbesondere mittels eines Transformators, elektrisch mit der Wechselspannungsquelle verbunden. Der Stromrichter ist notwendig, um die Wechselspannung in die für den Betrieb der Verfahrenseinrichtung nötige Gleichspannung umzuwandeln. In diesem Sinne kann als Stromrichter ein sog. Inverter bzw. AC-DC-Konverter verwendet werden. An dieser Stelle sei jedoch angemerkt, dass grundsätzlich mit einem solchen Stromrichter auch die Wandlung von Gleichspannung in Wechselspannung möglich sein kann.

Typischerweise weist ein solcher Stromrichter Halbleiterschalter wie IGBT oder Thyristoren oder auch MOSFET auf, die entsprechend verschaltet sind, meist in einer Brückenschaltung, und dann zum Wandeln der Wechselspannung in eine Gleichspannung angesteuert werden. Durch den Transformator kann die typischerweise sehr hohe Wechselspannung der Wechselspannungsquelle, beispielsweise eines Energieversorgungsnetzes (zumindest bei Verwendung im industriellen Maßstab ist eine hohe Spannung typisch), auf einen niedrigeren, benötigen Wert der Wechselspannung heruntertransformiert werden.

Da im Stromrichter eine anliegende Wechselspannung, insbesondere mittels Halbleiterschaltern, in eine Gleichspannung umgewandelt wird, entsteht im Stromrichter eine signifikante Menge an Wärme, die durch das Durchlaufsystem effizient abgeführt werden kann.

In einer Ausführungsform weist die Anlage als elektronische Komponente eine Batterie zur Speicherung elektrischer Energie oder ein Datenzentrum auf. Auch diese Komponenten können durch das Durchlaufsystem gekühlt werden, wodurch die zuvor genannten Vorteile in einem größeren Umfang erreicht werden können.

In einer Ausführungsform weist die Anlage einen Aufbewahrungsbehälter auf, der zur Aufbewahrung des Verfahrensedukts eingerichtet ist. Aus diesem Aufbewahrungsbehälter kann der Verfahrenseinrichtung im Betrieb Verfahrensedukt direkt, d.h. ohne den Umweg über das Durchlaufsystem zugeführt werden. Dadurch können die Mengen an Verfahrensedukt, die zur Kühlung und zur Gewinnung des wenigstens einen Verfahrensprodukts verwendet werden, unabhängig voneinander gesteuert werden.

In einer Ausführungsform ist die Verfahrenseinrichtung eine Elektrolyseeinrichtung, die einen oder mehrere Elektrolysestapel aufweist, die jeweils eine Vielzahl von Elektrolysezellen umfassen können, die zur Durchführung der Elektrolyse zur Gewinnung wenigstens eines Verfahrensprodukts, insbesondere Wasserstoff, beispielsweise in gasförmiger Form, eingerichtet sind.

Beispielsweise kann die Anlage zur Wasser-Elektrolyse, also zur Gewinnung von Wasserstoff als Elektrolyseprodukt aus Wasser, insbesondere aus demineralisiertem Wasser als Elektrolyseedukt verwendet werden. Hier kommen insbesondere die eingangs genannten Arten der Wasser-Elektrolyse in Betracht. Außerdem kann die Anlage besonders bevorzugt zur Niedertemperatur-Elektrolyse und/oder zur Mitteltemperatur-Elektrolyse und/oder Hochtemperatur-Elektrolyse verwendet werden, wie sie eingangs teils beschrieben wurden.

Beispielsweise werden die EPM, AEL und AEM als Niedertemperatur-Elektrolyse typischer bei weniger als 100°C betrieben, wenngleich Temperaturen bis 130°C möglich und mitunter sogar sehr effizient sind. Bei einer Mitteltemperatur-Elektrolyse wird in der Regel Dampf (und kein flüssiges Wasser) eingesetzt, wobei z.B. Temperaturen zwischen 150°C und 400°C bei entsprechendem Druck in Betracht kommen. Bei der Hochtemperatur-Elektrolyse handelt es sich in der Regel um eine Elektrolyse, die keramische Membranen z.B. SOEC oder die beschriebene Hat-PEM, in einem Temperaturbereich über 600°C verwendet. Hierzu sind die einzelnen Elektrolyseeinrichtungen dann entsprechend ausgebildet. Die konkrete Art der Elektrolyse, die mit der Anlage durchgeführt wird, ist für die vorliegende Erfindung jedoch weniger relevant, wie sich aus den nachfolgenden Erläuterungen noch ergibt, insbesondere kann die vorliegende Erfindung mit jeder Art von Elektrolyse auf Basis von Wasser, insbesondere demineralisiertem Wasser, verwendet werden. Dadurch kann die Menge an hergestelltem Verfahrensprodukt, in diesem Fall Wasserstoff und Sauerstoff, flexibel angepasst werden.

Die Erfindung betrifft weiterhin eine Anlage zur Gewinnung eines Verfahrensprodukts, umfassend eine Verfahrenseinrichtung, die zur Gewinnung des Verfahrensprodukts unter Einsatz eines fluiden Verfahrensedukts eingerichtet ist, eine elektronische Komponente und ein Durchlaufsystem, das dazu eingerichtet ist, die elektronische Komponente unter Verwendung eines fluiden Wärmeträgers zu temperieren. Kennzeichnend für die Anlage ist, dass das fluide Verfahrensedukt stromaufwärts der Verfahrenseinrichtung im Durchlaufsystem als Wärmeträger zur Temperierung der elektronischen Komponente eingesetzt werden kann Im Durchlaufsystem kann das Verfahrensedukt als Wärmeträger verwendet werden, ehe es zur Gewinnung des Verfahrensprodukts der Verfahrenseinrichtung zugeführt wird. Dabei durchläuft, wie bereits im Zusammenhang mit dem Verfahren dargelegt, das Verfahrensedukt das Durchlaufsystem nur einmal.

Mit der erfindungsgemäßen Anlage können die zuvor im Zusammenhang mit dem Verfahren zum Betreiben einer Anlage zur Elektrolyse genannten Vorteile erzielt werden.

In einer Ausführungsform ist die elektronischen Komponenten als Stromrichter mit einem Wechselspannungskreis und einem Gleichspannungskreis ausgeführt, wobei der Stromrichter dazu eingerichtet ist, mit einer Wechselspannungsquelle verbunden zu werden und die Verfahrenseinrichtung mit einer Gleichspannung zu versorgen.

In einer Ausführungsform weist die Anlage einen Aufbewahrungsbehälter auf, der dazu eingerichtet ist, das Verfahrensedukt aufzubewahren. Zweckmäßigerweise kann der Verfahrenseinrichtung Verfahrensedukt ohne Umweg über das Durchlaufsystem direkt aus dem Aufbewahrungsbehälter zugeführt werden.

Zu weiteren Merkmalen und Vorteilen einer entsprechenden Anlage und Ausgestaltungen hiervon sei auf die obigen Erläuterungen betreffend das erfindungsgemäß vorgeschlagene Verfahren und seine Ausgestaltungen ausdrücklich verwiesen, da diese hierfür in gleicher Weise gelten.

### Zeichnung

Eine Ausführungsform der Erfindung wird nachfolgend rein beispielhaft unter Bezugnahme auf die beigefügte Zeichnung unter Erläuterung des technischen Hintergrunds beschrieben, wobei
Figur 1 schematisch eine Anlage gemäß einer Ausführungsform zeigt.

Figur 1 zeigt schematisch eine Anlage 100 zur Gewinnung wenigstens eines Verfahrensprodukt 111 gemäß einer bevorzugten Ausführungsform. In der gezeigten Ausführungsform werden vier Verfahrensprodukte 111, 112, 121, 122 gewonnen. Die Anlage 100 weist zur Gewinnung der Verfahrensprodukte 111, 112, 121, 122 zwei Verfahrenseinrichtungen 115, 120 auf. Bei der Verfahrenseinrichtung 115 handelt es sich um eine Elektrolyseeinrichtung. Beispielsweise kann bei einer Wasserelektrolyse demineralisiertes Wasser als Verfahrensedukt 131 zur Gewinnung von Wasserstoff 111 und Sauerstoff 112 als Verfahrensprodukte verwendet werden. In der zweiten Verfahrenseinrichtung 120 kann ebenfalls demineralisiertes Wasser 134 als Verfahrensedukt zur Gewinnung von zwei weiteren Verfahrensprodukten 121, 122 verwendet werden.

Die Anlage 110 umfasst weiterhin eine elektronische Komponente 113. Bei der gezeigten elektronischen Komponente 113 handelt es sich um einen Stromrichter, der einen Wechselspannungskreis und einen Gleichspannungskreis umfasst und der dazu eingerichtet ist, mit einer dreiphasigen Wechselspannungsquelle 200 verbunden zu werden. Zur Verbindung des Wechselspannungskreises und der Wechselspannungsquelle 200 kann insbesondere ein Transformator verwendet werden. Bei der Wechselspannungsquelle 200 handelt es sich beispielsweise um ein allgemeines Energieversorgungsnetz oder ein Inselnetz, wobei die Anlage 100 beispielsweise direkt von einer Windkraftanlage oder einem Windpark mit mehreren Windkraftanlagen mit elektrischer Energie versorgt wird. Der Stromrichter ist weiterhin dazu eingerichtet, die Verfahrenseinrichtung 115 mit einer Gleichspannung zu versorgen. Die Verfahrenseinrichtung 115 ist dabei zur Durchführung der Elektrolyse eingerichtet.

Die elektronischen Komponenten 113 der Anlage 110 ist dabei nicht auf den Stromrichter beschränkt, sondern kann auch andere und/oder weitere elektronischen Komponenten umfassen. Beispielsweise kann die Anlage 100 weiterhin eine Batterie umfassen, die elektrische Energie speichert und, beispielsweise bei Ausfall der Wechselspannungsquelle 200, zum Betrieb der Verfahrenseinrichtungen 115, 120 verwendet wird. Auch kann die Anlage 100 ein Datenzentrum erfassen, in dem Daten gesammelt und ausgewertet werden. Diese weiteren elektronischen Komponenten können auch durch ein Durchlaufsystem gekühlt werden.

Die Anlage 100 weist weiterhin einen Aufbewahrungsbehälter 130 auf, der dazu eingerichtet ist, das Verfahrensedukt, 131, dass zur Gewinnung der Verfahrensprodukte 111, 112, 121, 122 und als Wärmeträger verwendet wird, aufzubewahren. Die Anlage 100 ist dabei derart ausgelegt, dass der Verfahrenseinrichtung 115 zusätzlich zu dem Verfahrensedukt 133 das als Wärmeträger verwendet wird, Verfahrensedukt 132 direkt aus dem Aufbewahrungsbehälter 130 zugeführt werden kann. Dadurch können die Menge an Verfahrensedukt 132, 133 für die Elektrolyse und die Menge an Verfahrensedukt 131 für die Temperierung unabhängig voneinander angepasst werden.

Zur Kühlung bzw. Erwärmung der elektronischen Komponente 113 weist die Anlage 100 ein Durchlaufsystem auf. Im Durchlaufsystem wird das Verfahrensedukt 131 aus dem Aufbewahrungsbehälter 130 als Wärmeträger verwendet. Dabei kann zwischen dem Aufbewahrungsbehälter 130 und den elektronischen Komponenten 113 ein Wärmetauscher, beispielsweise ein Luft-Wärmetauscher, angeordnet sein, der das als Wärmeträger verwendete Verfahrensedukt 131 auf eine vorgegebene Temperatur herunterkühlt bzw. erwärmt. Allerdings kann auch vorgesehen sein, keinen Luft-Wärmetauscher zu verwenden.

Nach der Verwendung als Wärmeträger wird zumindest ein Teil 133 des Verfahrensedukt 131 der Verfahrenseinrichtung 115 zur Durchführung der Elektrolyse zugeführt. Ein anderer Teil 134 des Verfahrensedukt 131 wird der zweiten Verfahrenseinrichtung 120 zugeführt und dort zur Gewinnung der Verfahrensprodukte 121, 122 verwendet.

Eine Rückführung des Verfahrensedukts 131 in den Aufbewahrungsbehälter 130 ist nicht vorgesehen.

## Patentansprüche

1. Verfahren zum Betreiben einer Anlage (100), die eine Verfahrenseinrichtung (115) zur Gewinnung eines Verfahrensprodukts (111) unter Verwendung eines fluiden Verfahrensedukts (131) sowie eine elektronische Komponente (113) aufweist, wobei die elektronische Komponente (113) unter Verwendung eines fluiden Wärmeträgers temperiert wird, **dadurch gekennzeichnet, dass** das fluide Verfahrensedukt (131) stromaufwärts der Verfahrenseinrichtung (115) als Wärmeträger zur Temperierung der elektronischen Komponente (113) eingesetzt wird.

2. Verfahren nach Anspruch 1, **dadurch gekennzeichnet, dass** die elektronische Komponente (113) ein Stromrichter mit einem Wechselspannungskreis und einem Gleichspannungskreis ist, wobei der Stromrichter dazu eingerichtet ist, mit einer Wechselspannungsquelle (200) verbunden zu werden und die Verfahrenseinrichtung (115) mit einer Gleichspannung zu versorgen.

3. Verfahren nach einem der vorhergehenden Ansprüche, **dadurch gekennzeichnet, dass** die elektronische Komponente (113) der Anlage (100) eine Batterie zur Speicherung elektrischer Energie oder ein Datenzentrum ist.

4. Verfahren nach einem der vorhergehenden Ansprüche, **dadurch gekennzeichnet, dass** die Anlage (100) einen Aufbewahrungsbehälter (130) aufweist, der zur Aufbewahrung des Verfahrensedukts (131) eingerichtet ist.

5. Verfahren nach Anspruch 4, **dadurch gekennzeichnet, dass** der Verfahrenseinrichtung (115) Verfahrensedukt (132) direkt aus dem Aufbewahrungsbehälter (130) zugeführt wird.

6. Verfahren nach einem der vorhergehenden Ansprüche, **dadurch gekennzeichnet, dass** die Verfahrenseinrichtung (115) eine Elektrolyseeinrichtung ist.

7. Verfahren nach Anspruch 6, **dadurch gekennzeichnet, dass** das Verfahrensprodukt (111) Wasserstoff ist.

8. Verfahren nach einem der Ansprüche 6 oder 7, **dadurch gekennzeichnet, dass** die Anlage (100) zur Niedertemperatur-Elektrolyse und/oder zur Mitteltemperatur-Elektrolyse und/oder Hochtemperatur-Elektrolyse verwendet wird.

9. Anlage (100) zur Gewinnung eines Verfahrensprodukts (111), umfassend eine Verfahrenseinrichtung (115), die zur Gewinnung des Verfahrensprodukts (111) unter Einsatz eines fluiden Verfahrensedukts (131) eingerichtet ist, eine elektronische Komponente (113) und ein Durchlaufsystem, das dazu eingerichtet ist, die elektronische Komponente (113) unter Verwendung eines fluiden Wärmeträgers zu temperieren, **dadurch gekennzeichnet, dass** das fluide Verfahrensedukt (131) stromaufwärts der Verfahrenseinrichtung (115) im Durchlaufsystem als Wärmeträger zur Temperierung der elektronischen Komponente (113) eingesetzt werden kann.

10. Anlage (100) nach Anspruch 9, **dadurch gekennzeichnet, dass** die elektronische Komponente (113) einen Stromrichter mit einem Wechselspannungskreis und einem Gleichspannungskreis umfasst, wobei der Stromrichter dazu eingerichtet ist, mit einer Wechselspannungsquelle (200) verbunden zu werden und die Verfahrenseinrichtung (115) mit einer Gleichspannung zu versorgen.

11. Anlage (100) nach Anspruch 9 oder 10, **dadurch gekennzeichnet, dass** sie einen Aufbewahrungsbehälter (130) aufweist, der dazu eingerichtet ist, das Verfahrensedukt (131) aufzubewahren.

12. Anlage (100) nach Anspruch 11, **dadurch gekennzeichnet, dass** der Verfahrenseinrichtung (115) Verfahrensedukt (132) direkt aus dem Aufbewahrungsbehälter (130) zuführbar ist.
